# EUROPÄISCHE PATENTANMELDUNG

(11) **EP 2 803 450 A1**
(43) Veröffentlichungstag der Anmeldung: **19.11.2014**
(21) Anmeldenummer: 13168118.1
(22) Anmeldetag: 16.05.2013
(51) Int. Cl.: B25F 5/02

(54) **Zusatzhandgriff**

(71) Anmelder: HILTI Aktiengesellschaft, 9494 Schaan (LI)
(72) Erfinder: Holubarsch, Markus, 86899 Landsberg am Lech (DE); Schmid, Stefan, 86929 Untermühlhausen (DE); Hammerstingl, Stefan, 81375 München (DE); Kristen, Ferdinand, 82205 Gilching (DE)
(74) Vertreter: Hilti Aktiengesellschaft Corporate Intellectual Property

(57) **Zusammenfassung**

Ein Zusatzhandgriff (18) ist für eine Handwerkzeugmaschine (1) vorgesehen. Der Anwender kann den Zusatzhandgriff (18) an einem Griffkörper (19) greifen. Ein ringförmiger Bügel ist zum Festklemmen an der Handwerkzeugmaschine (1) vorgesehen. Der Bügel (36) hat zwei zusammenführbare Enden (32, 33). Eine vorgespannte Feder (39) drückt die zusammenführbaren Enden (32, 33) zum Zusammenführen mit einer in einer Wirkrichtung (29) wirkenden Kraft gegen einen Anschlag (40). Eine Freigabeeinrichtung (41, 43) ist von der in die Wirkrichtung (29) wirkenden Kraft der vorgespannten Feder (39) in einer Grundstellung gehalten. Der Anwender kann die Freigabeeinrichtung (41) gegen die in die Wirkrichtung (29) wirkendende Kraft der vorgespannten Feder (39) in eine Freigabestellung zum Aufheben der die zusammenführbaren Enden gegen den Anschlag drückenden Kraft auslenken.

## Beschreibung

### GEBIET DER ERFINDUNG

Die vorliegende Erfindung betrifft einen Zusatzhandgriff für eine Handwerkzeugmaschine.

GB 200722762 A offenbart einen Zusatzhandgriff. Der Zusatzhandgriff hat einen henkelförmigen Griffs und einen ringförmigen Bügel, der beispielsweise an dem Hals einer Bohrmaschine befestigt werden kann. Ein Bajonettverschluss klemmt die offenen Enden des Bügels zwischen den Schenkeln des Griffs ein, um den Bügel zu spannen. Zum Spannen und Lösen des Bügels benötigt der Anwender eine Hand, um den Griff zu halten, und eine weitere Hand, um den Verschluss zu öffen bzw. zu schließen.

### OFFENBARUNG DER ERFINDUNG

Der erfindungsgemäße Zusatzhandgriff ist für eine Handwerkzeugmaschine, insbesondere eine meißelnde Handwerkzeugmaschine, vorgesehen. Der Anwender kann den Zusatzhandgriff an einem Griffkörper greifen. Ein ringförmiger Bügel ist zum Festklemmen an der Handwerkzeugmaschine vorgesehen. Der Bügel hat zwei zusammenführbare Enden. Eine vorgespannte Feder drückt die zusammenführbaren Enden, zum Zusammenführen mit einer in einer Wirkrichtung wirkenden Kraft gegen einen Anschlag. Eine Freigabeeinrichtung, ist von der in die Wirkrichtung wirkenden Kraft der vorgespannten Feder in einer Grundstellung gehalten. Der Anwender kann die Freigabeeinrichtung gegen die in die Wirkrichtung wirkendende Kraft der vorgespannten Feder in eine Freigabestellung zum Aufheben der die zusammenführbaren Enden gegen den Anschlag drückenden Kraft auslenken.

Der Zusatzhandgriff kann mit einer Hand an der Handwerkzeugmaschine befestigt bzw. gelöst werden. Der Anwender bringt nur eine Kraft zum Lösen des Zusatzgriffs auf, ein Befestigen erfolgt durch die vorgespannte Feder. Die Feder gibt die Grundstellung vor, in welcher die beiden Ende zusammengeführt sind und damit der ringförmige Bügel gespannt. Die Feder erreicht die geringste Vorspannung, indem der Bügel gespannt wird. Das Freigeben erfolgt durch ein Entkoppeln der Feder von einer Seite der Enden. Dazu wird die Feder jedoch nicht entspannt, sondern zusätzlich gegen ihre Vorspannung weiter gespannt. Die Spannung der vorgespannten Feder ist in der Freigabestellung der Freigabeeinrichtung höher als die Vorspannung der vorgespannten Feder in der Grundstellung der Freigabeeinrichtung.

Eine Ausgestaltung sieht vor, dass ein erstes Ende der vorgespannten Feder in dem Zusatzhandgriff unbeweglich angelegt ist, ein zweites Ende der vorgespannten Feder beweglich ist und das zweite Ende mit dem Bügel und mit der Freigabeeinrichtung gekoppelt ist. Das bewegliche Ende der Feder belastet den Bügel in Wirkrichtung ebenso belastet das bewegliche Ende der Feder die Freigabeeinrichtung. Beim Überführen der Freigabeeinrichtung von der Grundstellung in die Freigabestellung wird der an das bewegliche Ende der Feder angekoppelte Teil der Freigabeeinrichtung entgegen der Wirkrichtung ausgelenkt.

Eine Ausgestaltung sieht vor, dass die Enden, des ringförmigen Bügels an einer Seite des Anschlags und das unbewegliche erste Ende der vorgespannten Feder an der von der einen Seite abgewandten Seite des Anschlags anliegt. Die vorgespannte Feder übt nur in Wirkrichtung, unmittelbar oder mittelbar, eine Kraft auf den Bügel aus. Der Anschlag entkoppelt den Bügel von einer Kraft der Feder entgegen der Wirkrichtung. Der Anschlag ist insbesondere unbeweglich gegenüber dem Griffbereich.

Eine Ausgestaltung sieht vor, dass die Enden des Bügels in radialer Richtung auf die Zugstange aufgesteckt sind und längs Wirkrichtung zwischen dem ersten Endabschnitt der Zugstange und dem Anschlag angeordnet sind. Der Anwender kann den Bügel vorteilhafterweise ohne den Griffbereich an der Handwerkzeugmaschine anlegen und erst zum Verriegeln zwischen Zugstange und Feder einspannen.

Eine Ausgestaltung sieht vor, dass die Zugstange einen nicht-kreisförmigen Querschnitt mit einer größeren radialen Abmessung und einer kleineren radialen Abmessung aufweist. Die Enden, des Bügels wiesen einen zylindrischen Hohlraum mit einem Innendurchmesser gleich der größeren radialen Abmessung und einen den Hohlraum radial öffnenden Längsschlitz mit einer Breite gleich der kleineren radialen Abmessung auf. Der Bügel muss um ihn abzunehmen in die richtige Orientierung bezüglich der Zugstange verschwenkt sein.

Eine Ausgestaltung hat eine Zugstange. Die Zugstange ist parallel zu der Wirkrichtung gegenüber dem Anschlag und den Enden, des Bügels beweglich. In der Grundstellung ist ein erster Endabschnitt der Zugstange in Wirkrichtung kraftschlüssig mit den Enden, gekoppelt. Die vorgespannte Feder ist zwischen dem Anschlag und einem zweiten Endabschnitt der Zugstange eingespannt, und die Zugstange übt eine Kraft in Wirkrichtung auf die Zugstange aus. In der Freigabestellung ist der erste Endabschnitt der Zugstange gegen die Kraft der Feder entgegen der Wirkrichtung ausgelenkt. Die kraftschlüssige Kopplung der Zugstange mit den Enden, ist aufgehoben.

Eine Ausgestaltung sieht vor, dass die Freigabeeinrichtung einen Kniehebel, beinhaltet. Ein Hebelarm des Kniehebels, kann dauerhaft mit der Zugstange gekoppelt oder entgegen der Wirkrichtung kraftschlüssig mit der Zugstange oder der Feder gekoppelt sein.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: einen Bohrhammer
- Fig. 2: einen Zusatzhandgriff in Grundstellung
- Fig. 3: den Zusatzhandgriff in Freigabestellung
- Fig. 4: den Zusatzhandgriff mit abgenommenen Bügel
- Fig. 5: einen Teilquerschnitt des Zusatzhandgriffs
- Fig. 6: einen Zusatzhandgriff in Grundstellung
- Fig. 7: den Zusatzhandgriff in Freigabestellung

Gleiche oder funktionsgleiche Elemente werden durch gleiche Bezugszeichen in den Figuren indiziert, soweit nicht anders angegeben. Die Beschreibung verwendet die Begriffe links und rechts in Anlehnung an die Darstellung in den Figuren, um die relative Orientierung längs einer Achse anzugeben. Soweit im Einzelnen nicht anders angegeben, sind allgemein linke Elemente gegenüber zugehörigen rechten Elementen in einer beliebigen, aber für alle Elemente gemeinsamen Richtung versetzt.

### AUSFÜHRUNGSFORMEN DER ERFINDUNG

Fig. **1** zeigt als Beispiel einer meißelnden Handwerkzeugmaschine schematisch einen Bohrhammer **1.** Der Bohrhammer **1** hat eine Werkzeugaufnahme **2,** in welche ein Schaftende **3** eines Werkzeug, z.B. eines des Bohrmeißels **4,** eingesetzt werden kann. Einen primären Antrieb des Bohrhammers **1** bildet ein Motor **5,** welcher ein Schlagwerk **6** und eine Abtriebswelle **7** antreibt. Ein Anwender kann den Bohrhammer **1** mittels eines Handgriffs **8** führen und mittels eines Systemschalters **9** den Bohrhammer **1** in Betrieb nehmen. Im Betrieb dreht der Bohrhammer **1** den Bohrmeißel **4** kontinuierlich um eine Arbeitsachse **10** und kann dabei den Bohrmeißel **4** in Schlagrichtung **11** längs der Arbeitsachse **10** in einen Untergrund schlagen.

Das Schlagwerk **6** ist beispielsweise ein pneumatisches Schlagwerk **6.** Ein Erreger **12** und ein Schläger **13** sind in einem Führungsrohr **14** des Schlagwerks **6** längs der Arbeitsachse **10** beweglich geführt. Der Erreger **12** ist über einen Exzenter **7** oder einen Taumelfinger an den Motor **8** angekoppelt und zu einer periodischen, linearen Bewegung gezwungen. Eine Luftfeder gebildet durch eine pneumatische Kammer **15** zwischen Erreger **12** und Schläger **13** koppelt eine Bewegung des Schlägers **13** an die Bewegung des Erregers **12** an. Der Schläger **13** kann direkt auf ein hinteres Ende des Bohrmeißels **4** aufschlagen oder mittelbar über einen im Wesentlichen ruhenden Zwischenschläger **16** einen Teil seines Impuls auf den Bohrmeißel **4** übertragen. Das Schlagwerk **6** und vorzugsweise die weiteren Antriebskomponenten sind innerhalb eines Maschinengehäuses **17** angeordnet.

Fig. 2 zeigt den Zusatzhandgriff **18** in seiner Grundstellung, Fig. 3 zeigt den Zusatzhandgriff **18** in seiner Freigabestellung.

Der Anwender kann den Zusatzhandgriff **18** an einem Griffkörper **19** mit einer Hand greifen. Der Griffkörper **19** ist im Wesentlichen koaxial zu einer Griffachse **20.** Die Grifffläche des Griffkörpers **19** kann abweichend von einem rechten Winkel, ergonomisch an die Kontur einer Hand angepasst ausgeformt sein. Der Anwender leitet in Verlängerung seiner Hand und Unterarms eine Haltekraft quer zu der Griffachse **20,** längs einer Halterichtung **21** ein. Dem Griffkörper **19** in Halterichtung **21** gegenüberliegend ist ein Befestigungsabschnitt **22** angeordnet, mit welchem der Zusatzhandgriff **18** bei Bedarf an der Handwerkzeugmaschine **1** befestigt werden kann. Die henkelförmige Ausgestaltung verringert auf den Griffkörper **19** und die Hand einwirkende Drehmomente beim Halten einer Handwerkzeugmaschine mittels des Zusatzhandgriffs **18.** Zwei gegenüberliegende längs der Halterrichtung **21** orientierte Schenkel **23, 24** verbinden den Griffkörper **19** und Befestigungsabschnitt **22** zu einem geschlossen Rahmen.

Der Befestigungsabschnitt **22** hat eine Zugstange **25,** deren Achse **26** parallel zu der Griffachse **20** sein kann. Die Zugstange **25** ist in einem ersten (linken) Lagerbock **27** und einem zweiten (rechten) Lagerbock **28** längs ihrer Achse **26** beweglich aufgehängt. Die Richtung längs der Achse **26** von dem linken Lagerbock **27** zu dem rechten Lagerbock **28** ist nachfolgend als Zugrichtung **29** bezeichnet.

Jeder der Lagerböcke **27, 28** ist an einem der Schenkel **23, 24** starr befestigt. Die beiden aufeinander zuweisenden Enden der Lagerböcke **27, 28** sind unverbunden und gegeneinander beweglich. Der Griffkörper **19** und die Schenkel **23, 24** weisen eine ausreichende Elastizität auf, um den Abstand der Lagerböcke **27, 28** längs der Achse **26** um mehrere Millimeter vergrößern zu können.

Die Zugstange **25** hat an ihrem ersten (linken) Ende einen zur Achse **26** radial vorstehenden Anker **30.** Eine entgegen der Zugrichtung **29** weisende Fläche des linken Lagerbocks **27** bildet einen Anschlag für den Anker **30.** Sobald der Anker **30** an dem linken Lagerbock **27** anliegt, kann die Zugstange **25** nur unter Mitnahme des linken Lagerbocks **27** in die Zugrichtung **29** bewegt werden. Bei der beispielhaften Ausgestaltung steht die Zugstange **25** entgegen der Zugrichtung **29** über den linken Lagerbock **28** hinaus. Ein Innendurchmesser des linken Lagerbocks **28** ist an den Querschnitt der Zugstange **25** angepasst und geringer als die radiale Abmessung des Ankers **30.**

Die Zugstange **25** hat an ihrem zweiten (rechten) Ende einen radial vorstehenden Teller **31.**

Eine linke Hülse **32** und eine rechte Hülse **33** sind auf der Zugstange **25** zwischen den beiden Lagerböcken **27, 28** aufgesetzt. Jede der Hülsen **32, 33** ist mit einer Schelle **34** verbunden. Die beiden Schellen **34** sind über ein Gelenk **35** miteinander beweglich verbunden und bilden zusammen einen ringförmigen Bügel **36.** Der Umfang des Bügels **36** ist über den Abstand der beiden Hülsen **32, 33** veränderbar. In der beispielhaften Ausgestaltung kann der Bügel **36** an den Hülsen **32, 33** von der Zugstange **25** abgenommen (Fig.4) und aufgeklappt werden. Der Anwender kann den aufgeklappten Bügel **36** beispielsweise um das Maschinengehäuse **17** nahe des Werkzeughalters **2** legen und danach wieder zuklappen. Anstelle von Schellen **34** kann der Bügel **36** auch mittels eines flexiblen Bandes realisiert sein. Die zu den Lagerböcken **27, 28** separat ausgebildeten Hülsen **32, 33** können mit diesen auch verbunden sein, z.B. wenn kein Bedarf für einen abnehmbaren Bügel **36** besteht.

Die linke Hülse **32** liegt an dem linken Lagerbock **27** und die rechte Hülse **33** liegt an dem rechten Lagerbock **28** an. Die Lagerböcke **27, 28** und die Hülsen **32, 33** können paarweise mit Verzahnungen **37, 38** an ihren Stirnflächen versehen sein. Die Winkelorientierung des Bügels **36** zu dem Griffkörper **19** bezogen auf die Achse **26** kann somit mit Raststellungen versehen sein.

Eine Druckfeder, beispielsweise eine Schraubenfeder **39,** ist innerhalb des rechten Lagerbocks **28** parallel, z.B. koaxial, zu der Zugstange **25** angeordnet. Ein erstes (linkes) Ende der Schraubenfeder **39** ist an einer von dem rechten Lagerbock **28** gebildeten Abstützfläche **40** abgestützt oder in anderer Weise an dem rechten Lagerbock **28** befestigt. Das linke Ende der Schraubenfeder **39** ist somit unbeweglich. Das zweite (rechte) Ende liegt an dem Teller **31** der Zugstange **25** an. Das rechte Ende kann sich beispielsweise unter Verschieben der Zugstange **25** in die Zugrichtung **29** bewegen. Den rechten Lagerbock **28** als stationär betrachtend, fällt die Wirkrichtung **29** der Schraubenfeder **39** mit der Zugrichtung **29** zusammen.

Die Schraubenfeder **39** ist unter permanenter Vorspannung zwischen dem rechten Lagerbock **28** und dem Teller **31** der Zugstange **25** eingesetzt. Der Anker **30** liegt in Folge permanent an dem linken Lagerbock **27** an und zieht diesen unter Wirkung der Schraubenfeder **39** in Zugrichtung **29** zu dem rechten Lagerbock **28.** Die beiden Hülsen **32, 33** werden von dem linken Lagerbock **27** in Wirkrichtung **29** der Schraubenfeder **39** gegen den rechten Lagerbock **28** geschoben. Der Umfang des Bügels **36** ist gekürzt und in Folge klemmt der Bügel **36** an die Handwerkzeugmaschine 1 an.

Der beispielhafte Zusatzhandgriff **18** lässt sich mittels eines Kniehebels freigeben. Der Kniehebel hat einen Hebelgriff **41,** welchen der Anwender greifen und zu dem Griffkörper **19** ziehen kann. Der Hebelgriff **41** und der Griffkörper **19** sind etwa parallel zueinander. Vorzugsweise kann der Anwender den Griffkörper **19** umgreifen ohne zugleich den Hebelgriff **41** zu greifen. Ein Abstand des Hebelgriffs **41** zu dem Griffkörper **19** in Halterichtung **21** liegt beispielsweise im Bereich zwischen 3 cm und 5 cm. Der Kniehebel hat einen ersten Hebelarm **42** und einen zweiten Hebelarm **43,** welche über ein Kniegelenk **44** verbunden sind. Die erste Hebelarm **42** ist mit einem Drehgelenk und der zweite Hebelarm **43** ist ebenfalls mit einem Drehgelenk **45** an dem rechten Schenkel **24** angelegt. Der erste Hebelarm **42** ist starr mit dem Hebelgriff **41** verbunden. Der zweite Hebelarm **43** ist mittels eines Zapfens **46** mit der Zugstange **25** verbunden.

Der zweite Hebelarm **43** wird entgegen der Wirkrichtung **29** Schraubenfeder **39** ausgelenkt, wenn der Anwender den Hebelgriff **41** zu dem Griffkörper **19** zieht. Mit dem zweiten Hebelarm **43** wird die Zugstange **25** gegen die Zugrichtung/Wirkrichtung **29** verschoben. Der Anker **30** löst sich von dem linken Lagerbock **27.** Der Kraftfluss auf die Hülsen **32, 33** ist unterbrochen. Die Hülsen **32, 33** können sich auf der Achse **26** voneinander entfernen, um durch Aufweiten des Bügels **36** dessen Spannung zu verringern.

Das Verschieben der Zugstange **25** erfolgt gegen die Wirkrichtung **29** der Schraubenfeder **39.** Der Teller **31** der Zugstange **25** bewegt sich auf die Abstützfläche **40** zu. Das bewegliche Ende der Schraubenfeder **39** wird dem unbeweglichen angenähert, wodurch die Spannung der Schraubenfeder **39** über die Vorspannung hinaus erhöht wird.

Der Kniehebel erweist sich als besonders geeignet, um die notwendige Kraft zum Zusammendrücken der Schraubenfeder **39** aufzubringen. Andere bekannte Hebelmechanismen mit einem hohen Übersetzungsverhältnis sind ebenfalls geeignet. Die zu überwindende Vorspannung liegt vorzugsweise im Bereich zwischen 100 Newton und 2000 Newton. Der in Folge des hohen Übersetzungsverhältnisses kurze Stellweg des Kniehebels ist insbesondere bei einem abnehmbaren Bügel **36** ausreichend.

Der Hebelgriff **41** ist vorzugsweise unter Vorspannung in seiner Grundstellung gehalten. Die Vorspannung wird durch die Schraubenfeder **39** aufgebracht. Der Hebelgriff **41** geht automatisch in seine Grundstellung und flattert nicht während des meißelnden Betriebs der Handwerkzeugmaschine **1.**

Fig. 8 zeigt einen Querschnitt durch eine beispielhafte Hülse **32** senkrecht zu der Achse **26.** Die Zugstange **25** hat vorzugsweise im Bereich der Hülse **32** eine oder zwei gegenüberliegende abgeflachten Seiten **47.** Die radiale Abmessung **48** der Zugstange **25** senkrecht zu den Seiten **47** ist geringer als in anderen Winkelrichtungen. Die anderen Seiten sind beispielsweise zylindrisch.

Die Hülse **32** hat einen zylindrischen Hohlraum, dessen Innendurchmesser **49** dem Durchmesser der Zugstange **25** entspricht. Die Hülse **32** kann frei um die Zugstange **25** gedreht werden. Die Hülse **32** ist zudem längs der Achse **26** geschlitzt. Eine Abmessung des Schlitzes **50** parallel zu der Achse **26** entspricht der geringsten radialen Abmessung **48** der Zugstange **25.** Die Abmessung **48** ist somit geringer als der Innendurchmesser des zylindrischen Hohlraums. Der Bügel **36** kann von der Zugstange **25** nur abgezogen werden, wenn die abgeflachten Seiten **47** parallel zu dem Schlitz **50** ausgerichtet sind. Der Bügel **34** ist vorzugsweise hierbei um 90 Grad zu der Griffkörper **19** angewickelt.

Fig. 6 und 7 zeigen eine weitere Ausgestaltung des Zusatzhandgriffs **51** in Grundstellung bzw. in Freigabestellung zum Abnehmen/Befestigen an der Handwerkzeugmaschine 1. Die Ausführungsform stimmt in den meisten Elementen mit dem Zusatzhandgriff **18** der Fig. 2 und 3 überein, weshalb auf eine vollständige Wiederholung aller Merkmale verzichtet und auf die vorhergehende Beschreibung verwiesen wird.

Der Zusatzhandgriff **51** hat beispielhaft ein flexibles Metallband **52,** anstelle dessen auch zwei starre Schellen **34** verwendet werden können. Das Metallband **52** ist an zueinander beweglichen zwei Hülsen **32, 33** aufgehängt. Die beiden Hülsen **32, 33** sind zwischen einem ersten (linken) Lagerbock **53** und einem (rechten) zweiten Lagerbock **28** auf einer Zugstange **25** aufgesteckt. Die Zugstange **25** ist durch die Feder **39** in der Richtung **29** vorgespannt. Die Feder **39** stützt sich an dem rechten Lagerbock **28** ab, der unbeweglich mit dem Griffkörper **19** verbunden ist. Der linke Lagerbock **53** ist längs der Zugstange **25** gegenüber dem Griffkörper **19** beweglich. Die kraftbeaufschlagte Zugstange **25** drückt mit einem Anker **54** auf den linken Lagerbock **53** und verschiebt diesen dabei in die Richtung **29** auf die Hülsen **32, 33** zu, um über diese das Metallband **52** anzuklemmen. Der Griffkörper **19** muss sich dabei nicht deformieren. Der linke Lagerbock **53** kann in einer mit dem Griffkörper **19** verbundenen Führung **55** eingesetzt sein.

## Patentansprüche

1. Zusatzhandgriff (18) für eine Handwerkzeugmaschine (1) mit
einem Griffkörper (19) zum Greifen durch eine Hand eines Anwenders,
einem ringförmigen Bügel (36), der zum Festklemmen an der Handwerkzeugmaschine (1) zwei zusammenführbare Enden (32, 33) hat,
einer vorgespannten Feder (39), die die zusammenführbaren Enden (32, 33) zum Zusammenführen mit einer in einer Wirkrichtung (29) wirkenden Kraft gegen einen Anschlag (40) drückt,
einer Freigabeeinrichtung (41, 43), die von der in die Wirkrichtung (29) wirkenden Kraft der vorgespannten Feder (39) in einer Grundstellung gehalten ist und die von einem Anwender gegen die in die Wirkrichtung (29) wirkendende Kraft der vorgespannten Feder (39) in eine Freigabestellung zum Aufheben der die zusammenführbaren Enden gegen den Anschlag drückenden Kraft auslenkbar ist.

2. Zusatzhandgriff nach Anspruch 1, **dadurch gekennzeichnet, dass** die Spannung der vorgespannten Feder (39) in der Freigabestellung der Freigabeeinrichtung (41) höher als die Vorspannung der vorgespannten Feder in der Grundstellung der Freigabeeinrichtung (41) ist.

3. Zusatzhandgriff nach Anspruch 1 oder 2, **dadurch gekennzeichnet, dass** ein erstes Ende der vorgespannte Feder (39) in dem Zusatzhandgriff (18) unbeweglich angelegt ist, ein zweites Ende der vorgespannten Feder (39) beweglich ist und das zweite Ende der Feder (39) mit dem Bügel (36) und mit der Freigabeeinrichtung (41) gekoppelt ist.

4. Zusatzhandgriff (18) nach Anspruch 3, **dadurch gekennzeichnet, dass** die Enden (32, 33) des ringförmigen Bügels (36) an einer Seite des Anschlags (40) und das unbewegliche erste Ende der vorgespannten Feder (39) an der von der einen Seite abgewandten Seite des Anschlags (40) anliegt.

5. Zusatzhandgriff (18) nach einem der vorhergehenden Ansprüche, gekennzeichnet eine Zugstange (25), die parallel zu der Wirkrichtung (29) gegenüber dem Anschlag (40) und den Enden (32, 33) des Bügels (36) beweglich ist, wobei in der Grundstellung ein erster Endabschnitt (30) der Zugstange (25) in Wirkrichtung (29) kraftschlüssig mit den Enden (32, 33) gekoppelt ist und die vorgespannte Feder (39) zwischen dem Anschlag (40) und einem zweiten Endabschnitt (31) der Zugstange (25) eingespannt, eine Kraft in Wirkrichtung (29) auf die Zugstange (25) ausübt.

6. Zusatzhandgriff (18) nach Anspruch 5, **dadurch gekennzeichnet, dass** in der Freigabestellung der erste Endabschnitt (30) der Zugstange (25) gegen die Kraft der Feder (39) entgegen der Wirkrichtung (29) ausgelenkt ist und die kraftschlüssige Kopplung der Zugstange (25) mit den Enden (32, 33) aufgehoben ist.

7. Zusatzhandgriff (18) nach Anspruch 5 oder 6, **dadurch gekennzeichnet, dass** die Enden (32, 33) des Bügels (36) in radialer Richtung auf die Zugstange (25) aufgesteckt sind und längs Wirkrichtung (29) zwischen dem ersten Endabschnitt (30) der Zugstange (25) und dem Anschlag (40) angeordnet sind.

8. Zusatzhandgriff (18) nach Anspruch 7, **dadurch gekennzeichnet, dass** die Zugstange (25) einen nicht-kreisförmigen Querschnitt mit einer größeren radialen Abmessung (48) und einer kleineren radialen Abmessung (48) aufweist und die Enden (32, 33) des Bügels (36) einen zylindrischen Hohlraum mit einem Innendurchmesser (49) gleich der größeren radialen Abmessung und einen den Hohlraum radial öffnenden Längsschlitz (50) mit einer Breite gleich der kleineren radialen Abmessung (48) aufweisen.

9. Zusatzhandgriff (18) nach einem der vorhergehenden Ansprüche, **dadurch gekennzeichnet, dass** die Freigabeeinrichtung (41) einen Kniehebel (42, 43) beinhaltet.

10. Zusatzhandgriff (18) nach Anspruch 9, **dadurch gekennzeichnet, dass** ein Hebelarm (43) des Kniehebels (42, 43) mit der Zugstange (25) gekoppelt ist.
